# EUROPÄISCHE PATENTSCHRIFT

(11) **EP 2 109 128 B1**
(45) Veröffentlichungstag und Bekanntmachung des Hinweises auf die Patenterteilung: **04.01.2012**
(21) Anmeldenummer: 08103461.3
(22) Anmeldetag: 09.04.2008
(51) Int. Cl.: H01H 27/06, E05B 17/22, E05B 45/06

(54) **Vorrichtung und Verfahren zur Überwachung der Funktion eines mit einem Schlüssel bedienbaren Sicherheitsmoduls**
Apparatus and method for monitoring the function of a key-operated safety module
Appareil et procédé pour surveiller la fonction d'un module de sécurité commandable par clé

(43) Veröffentlichungstag der Anmeldung: 14.10.2009
(73) Patentinhaber: Siemens Aktiengesellschaft, 80333 München (DE)
(72) Erfinder: Erhart, Ulrich, 76872, Freckenfeld (DE); Greil, Stefan, 8820, Wädenswil (CH); He, Qian, Marsfield, 2122 (AU); Börsig, Manfred, 76356, Weingarten (DE)
(74) Vertreter: Maier, Daniel Oliver

(56) Entgegenhaltungen:
- DE-A1- 1 640 578
- DE-A1- 4 344 314
- DE-A1- 10 359 848
- DE-U1-202007 009 385

## Beschreibung

Die Erfindung betrifft ein Verfahren zur Überwachung der Funktion eines mit einem Schlüssel bedienbaren Sicherheitsmoduls, welches einen Schliesszylinder mit einem Mitnehmer aufweist, der aus einer definierten Ruheposition in wenigstens eine definierte Betriebsposition bewegbar ist, wobei die Betriebsposition durch einen der Betriebsposition zugeordneten Schaltkontakt erfasst wird und ein Signal erzeugt wird, welches angibt, ob der Mitnehmer sich in der Betriebsposition befindet oder nicht. Ferner betrifft die Erfindung eine Vorrichtung zur Durchführung des Verfahrens.

Üblicherweise sind Sicherheitsmodule zum Schutz gegen Manipulation bzw. Sabotage durch ein Gehäuse sowie spezielle Sabotagekontakte geschützt, die ein Öffnen des Gehäuses melden. Bei Gehäusen ohne Bohrschutz kann jedoch ein Anbohren des Gehäuses unbemerkt bleiben. Ein Saboteur könnte das Gehäuse zum Beispiel in der Nähe eines Schaltkontaktes aufbohren und den Schaltkontakt mit einem dünnen spitzen Gegenstand betätigen, wodurch eine manipulierte Aktion ausgelöst werden könnte.

Aus der DE 1640 578 ist ein schlüsselbetätigter Sicherheitsschalter mit einem durch einen Deckel abgeschlossenen Gehäuse bekannt, in welchem auf einer Grundplatte der Schlüsselschalter vorgesehen ist und in welchem ein Schlosszylinder mit Schaltnase drehbar gelagert ist, der aus einer definierten Ruheposition in mehrere Betriebspositionen bewegbar ist, wobei die jeweilige Betriebsposition durch den der Betriebsposition zugeordneten Schaltkontakt erfasst wird und der Schaltkontakt ein Signal liefert, welches angibt, ob der Mitnehmer sich einer Betriebsposition befindet oder nicht.

Aus der Patentanmeldung US 2006/0254 330 A1 ist ein Verfahren der eingangs genannten Art bekannt. Obwohl bei dem bekannten Verfahren unterschiedliche Betriebspositionen durch diesen zugeordnete Schaltkontakte erfasst werden, werden die Schaltkontakte bezüglich einer Manipulation jedoch nicht überwacht. Beim Stand der Technik kann somit nicht festgestellt werden, ob ein Schaltkontakt wirklich durch den Mitnehmer des Schliesszylinders betätigt wurde oder nicht. Demzufolge kann durch Manipulation des Schaltkontaktes eine Aktion ausgelöst werden, ohne dass diese Manipulation erkannt wird.

Der Erfindung liegt daher die Aufgabe zugrunde, ein Verfahren zur Überwachung der Funktion eines mit einem Schlüssel bedienbaren Sicherheitsmoduls vorzuschlagen, bei dem eine Manipulation der Schaltkontakte zuverlässig erkannt werden kann.

Die Aufgabe wird dadurch gelöst, dass die Ruheposition des Mitnehmers des Schliesszylinders durch einen der Ruheposition zugeordneten Schaltkontakt überwacht wird und dabei ein Signal erzeugt wird, welches angibt, ob der Mitnehmer sich in der Ruheposition befindet oder nicht und dass die von den Schaltkontakten der Ruhe- und Betriebsposition erhaltenen Signale zur Erkennung einer Manipulation oder eines Fehlers ausgewertet werden.

Die Erfindung bedingt bzgl. des konstruktiven Aufbaus des Sicherheitsmoduls, dass der Mitnehmer des Schliesszylinders zur Betätigung des der Betriebsposition zugeordneten Schaltkontaktes seine Ruheposition verlassen muss. Bei der Erfindung wird die Ruheposition des Mitnehmers durch einen der Ruheposition zugeordneten Schaltkontakt permanent überwacht und solange der Mitnehmer sich in der Ruheposition befindet, darf kein Schaltkontakt der Betriebsposition durch den Mitnehmer betätigt, d. h. geschlossen sein. Sollte dies dennoch der Fall sein, so handelt es sich um eine Manipulation und es erfolgt eine Alarmmeldung. In dem Fall, dass mehrere Betriebspositionen vorhanden sind, wird jede Betriebsposition durch einen entsprechenden Schaltkontakt überwacht und bei gleichzeitiger Betätigung mehrerer Schaltkontakte erfolgt eine Fehlermeldung.

Die Erfindung ermöglicht somit einen wirksamen Schutz gegen eine Manipulation der Schaltkontakte ohne dass hierzu ein spezielles Gehäuse mit Bohrschutz notwendig ist. Das Sicherheitsmodul kann somit einfach und kostengünstig aufgebaut werden.

Vorzugsweise umfasst das Sicherheitsmodul ein Printed Circuit Board (PCB) auf dem der Schliesszylinder mit Mitnehmer angeordnet ist. Das PCB kann hierbei entsprechende Ausgänge zur Programmierung der durch das Sicherheitsmodul auslösbaren Aktionen aufweisen.

Gemäss einer Weiterbildung der Erfindung wird bei der Überwachung der Betriebsposition die Zeitdauer des in der Betriebsposition befindlichen Mitnehmers durch die Betätigungsdauer des der Betriebsposition zugeordneten Schaltkontaktes erfasst und ausgewertet. Je nach Zeitdauer der Betätigung des Schaltkontaktes können unterschiedliche Aktionen ausgelöst werden, die durch den Benutzer frei programmierbar sind. Dadurch kann das Sicherheitsmodul für unterschiedliche Betriebsarten eingesetzt werden, wobei der Benutzer je nach Betriebsart die durch das Sicherheitsmodul auslösbaren Aktionen festlegen kann.

Das Sicherheitsmodul kann beispielsweise allein betrieben werden und als Aktion ein Öffnen oder Schliessen eines Garagentores oder eine zeitlich begrenzte oder dauerhafte Freischaltung eines Zutritts zu einem Gebäude auslösen. Das Sicherheitsmodul kann auch in Verbindung mit einem sogenannten Keypad verwendet werden, wobei das Keypad nur nach einer Freischaltung durch das Sicherheitsmodul Eingaben annimmt. Dabei kann das Sicherheitsmodul die Bedienung des Keypad für die Zeitdauer der Bedienung oder zeitlich unbegrenzt frei schalten.

Das Sicherheitsmodul kann mit oder ohne Keypad zum Beispiel über einen E-Bus mit einer Einbruchsmeldeanlage oder Alarmanlage verbunden werden, wobei das Sicherheitsmodul als Aktion ein zeitlich begrenztes oder unbegrenztes Scharfschalten oder Unscharfschalten der Anlage auslösen kann.

Die für die jeweilige Betriebsart notwendigen Einstellungen können hierbei vor Ort erfolgen, indem ein Installateur die auf dem PCB vorgesehenen Ausgänge zur Programmierung den Betriebspositionen zuordnet. Auch kann die Möglichkeit der freien Programmierung der durch das Sicherheitsmodul auslösbaren Aktionen gesperrt werden, wenn dies wegen sicherheitstechnischer Zulassungsvorschriften notwendig sein sollte.

Weitere Vorteile der Erfindung ergeben sich aus der nachfolgenden Beschreibung und den Ansprüchen.
Es zeigen:
Figur 1 ein Funktionsblockschaltbild des Sicherheitsmoduls mit einem in der Ruheposition befindlichen Mitnehmer,
Figur 2 und 3 ein Funktionsblockschaltbild des Sicherheitsmoduls mit einem in einer ersten und zweiten Betriebsposition befindlichen Mitnehmer und
Figur 4 ein Funktionsblockschaltbild des Sicherheitsmoduls mit angeschlossener Einbruchsmelde- oder Alarmanlage.

Figuren 1 bis 3 zeigen jeweils ein mit einem Schlüssel bedienbares Sicherheitsmodul 10, wobei der Schlüssel nicht dargestellt ist. Das Sicherheitsmodul 10 umfasst einen Schliesszylinder 1 mit einem beweglichen Mitnehmer, der durch den in den Schliesszylinder einführbaren Schlüssel, aus einer definierten Ruheposition 3 in unterschiedliche Betriebspositionen 8 und 9 bewegbar ist. Der Schliesszylinder 1 ist vorzugsweise auf einem sogenannten Printed Circuit Board angeordnet, welches Bestandteil des Sicherheitsmoduls 10 sein kann.

Der Ruheposition 3 ist ein Schaltkontakt 5 zugeordnet und den Betriebspositionen 8 und 9 sind die Schaltkontakte 4 und 6 zugeordnet. Der Schliesszylinder 1 ist konstruktiv so aufgebaut, dass im einwandfreien Betrieb stets nur ein einziger Schaltkontakt durch den Mitnehmer 2 betätigt bzw. geschlossen werden kann.

Die Ruheposition 3 des Mitnehmers 2 wird durch den Schaltkontakt 5 permanent überwacht, wobei der Schaltkontakt 5 geschlossen ist, wenn der Mitnehmer 2 sich in der Ruheposition 3 befindet. In diesem Fall wird das von dem Schaltkontakt 5 gelieferte Signal 15 mit denen von den Schaltkontakten 4 und 6 der Betriebspositionen 8 und 9 gelieferten Signalen 14 und 16 von einem Mikrocontroller 7 zur Erkennung einer Manipulation oder eines Fehlers ausgewertet. Die Auswertung der von den Schaltkontakten 4, 5 und 6 gelieferten Signale durch den Mikrocontroller 7 ist in der nachfolgenden Tabelle dargestellt.

| **Betriebskontakt 4** | **Betriebskontakt 6** | **Ruhekontakt 5** | **Erläuterung** |
|---|---|---|---|
| offen | offen | geschlossen | Ruhestellung des Mitnehmers, es erfolgt keine Aktion. |
| offen | offen | offen | Mitnehmer bewegt sich, es ist kein Betriebskontakt geschlossen, es erfolgt keine Aktion |
| geschlossen | offen | offen | Betriebskontakt 4 ist geschlossen, Auslösen der programmierten Aktion |
| offen | geschlossen | offen | Betriebskontakt 6 ist geschlossen, Auslösen der programmierten Aktion |
| geschlossen | offen | geschlossen | Manipulation erkannt, Auslösen einer Alarmmeldung. |
| offen | geschlossen | geschlossen | Manipulation erkannt, Auslösen einer Alarmmeldung. |
| geschlossen | geschlossen | offen | Ungültiger Zustand, Auslösen einer Fehlermeldung. |
| geschlossen | geschlossen | geschlossen | Ungültiger Zustand, Auslösen einer Fehlermeldung. |

Im Ausführungsbeispiel gemäss den Figuren 1 bis 3 wird das Sicherheitsmodul 10 allein betrieben und kann als Aktion zum Beispiel ein Öffnen oder Schliessen eines Garagentores oder eine zeitlich begrenzte oder dauerhafte Freischaltung des Zutritts zu einem Gebäude auslösen.

Figur 4 zeigt das in Figur 1 dargestellte Sicherheitsmodul 10, welches über eine elektrische Leitung oder einen E-Bus 17 an eine Einbruchsmelde- oder Alarmanlage 20 angeschlossen ist. Bei dieser Betriebsart kann das Sicherheitsmodul eine zeitlich begrenzte oder dauerhafte Scharfschaltung der jeweiligen Anlage 20 auslösen. Das Sicherheitsmodul kann auch in Verbindung mit einem hier nicht dargestellten Keypad verwendet werden.

## Patentansprüche

1. Verfahren zur Überwachung der Funktion eines mit einem Schlüssel bedienbaren Sicherheitsmoduls (10), welches einen Schliesszylinder (1) mit einem Mitnehmer (2) aufweist, der aus einer definierten Ruheposition (3) in wenigstens eine definierte Betriebsposition (8, 9) bewegbar ist, wobei die Betriebsposition (8, 9) mittels eines der Betriebsposition (8, 9) zugeordneten Schaltkontaktes (4, 6)erfasst wird und ein Signal (14, 16) erzeugt wird, welches angibt, ob der Mitnehmer (2) sich in der Betriebsposition (8, 9) befindet oder nicht, **dadurch gekennzeichnet, dass** die Ruheposition (3) des Mitnehmers (2) mittels eines der Ruheposition (3) zugeordneten Schaltkontaktes (5) überwacht wird und dabei ein Signal (15) erzeugt wird, welches angibt, ob der Mitnehmer (2) sich in der Ruheposition (3) befindet oder nicht und dass die von den Schaltkontakten(4, 5, 6) erhaltenen Signale (14, 15, 16)zur Erkennung einer Manipulation oder eines Fehlers ausgewertet werden.

2. Verfahren nach Anspruch 1 oder 2, **dadurch gekennzeichnet, dass** der Mitnehmer (2) in mehrere definierte Betriebspositionen (8, 9) bewegbar ist, wobei jede Betriebsposition (8, 9) durch einen Schaltkontakt ( 4, 6) überwacht wird und dabei ein Signal (14, 16) erzeugt wird, welches angibt, ob der Mitnehmer (2) sich in der Betriebspositionen (8, 9) befindet oder nicht und dass die Betriebspositionen (8, 9) unterschiedliche Aktionen auslösen.

3. Verfahren nach Anspruch 2, **dadurch gekennzeichnet, dass** die Aktionen eine zeitlich begrenzte oder dauerhafte Freischaltung eines Zutritts zu einem Gebäude oder eine zeitlich begrenzte oder dauerhafte Scharfschaltung einer Einbruchsmeldeanlage oder Alarmanlage darstellen.

4. Verfahren nach einem der Ansprüche 1 bis 3, **dadurch gekennzeichnet, dass** bei Vorliegen von Signalen (14, 15, 16) die gleichzeitig eine Ruhe- und eine Betriebsposition (15; 14, 16) des Mitnehmers (2) melden eine Alarmmeldung oder bei Vorliegen von Signalen (14, 16), die gleichzeitig mehrere Betriebspositionen (8, 9) des Mitnehmers (2) melden eine Fehlermeldung erfolgt.

5. Verfahren nach einem der Ansprüche 1 bis 4, **dadurch gekennzeichnet, dass** bei Überwachung der Betriebsposition (8, 9) durch den Schaltkontakt (4, 6) die Zeitdauer der Betätigung des Schaltkontaktes (4, 6) durch den in der Betriebsposition (8, 9) befindlichen Mitnehmer (2) erfasst und ausgewertet wird und in Abhängigkeit von der Zeitdauer der Betätigung des Schaltkontaktes (4, 6) unterschiedliche Aktionen ausgelöst werden.

6. Vorrichtung zur Durchführung des Verfahrens nach einem der Ansprüche 1 bis 5, mit einem Schlüsselbedienbaren Sicherheitsmodul(10), welches einen Schliesszylinder (1) mit einem Mitnehmer (2) aufweist, der aus einer definierten Ruheposition (3) in eine oder mehrere Betriebspositionen (8, 9) bewegbar ist, wobei die jeweilige Betriebsposition (8, 9) durch den der Betriebsposition (8, 9) zugeordneten Schaltkontakt (4, 6) erfasst wird und der Schaltkontakt (4,6)ein Signal (14, 16) liefert, welches angibt, ob der Mitnehmer (2) sich einer Betriebsposition (8, 9) befindet oder nicht, **dadurch gekennzeichnet, dass** die Ruheposition (3) des Mitnehmers(2) durch einen der Ruheposition (3) zugeordneten Schaltkontakt (5) überwacht wird und der Schaltkontakt (5) ein Signal (15) liefert, welches angibt, ob der Mitnehmer (2) sich in der Ruheposition (3) befindet oder nicht und dass ein Mikrocontroller (7) der Vorrichtung die von den Schaltkontakten (4, 5, 6) gelieferten Signale (14, 15, 16) zur Erkennung einer Manipulation oder eines Fehlers auswertet.

7. Vorrichtung nach Anspruch 6, **dadurch gekennzeichnet, dass** der Mikrocontroller (7) bei Vorliegen von Signalen (14,15, 16), die gleichzeitig eine Ruhe- und eine Betriebsposition des Mitnehmers (2)melden, eine Alarmmeldung erzeugt oder der Mikrocontroller (7) bei Vorliegen von Signalen (14, 16), die gleichzeitig mehrere Betriebspositionen (8, 9) des Mitnehmers (2) melden eine Fehlermeldung erzeugt.

8. Vorrichtung nach Anspruch 6 oder 7, **dadurch gekennzeichnet, dass** die Zeitdauer des in der Betriebsposition (8, 9)befindlichen Mitnehmers (2) durch den Schaltkontakt (4,6) erfasst und vom Mikrocontroller (7)ausgewertet wird.

9. Vorrichtung nach Anspruch 8 , **dadurch gekennzeichnet, dass** in Abhängigkeit von der Zeitdauer der Mikrocontroller (7) unterschiedliche Aktionen steuert.

10. Verwendung der Vorrichtung nach einem der Ansprüche 6 bis 9, **dadurch gekennzeichnet, dass** die Vorrichtung in Verbindung mit einer Einbruchsmelde- oder einer Alarmanlage (20) oder einem Keypad verwendet wird, wobei das Keypad durch das Sicherheitsmodul freigeschaltet werden kann.

## Claims

1. Method for monitoring the function of a key-operated safety module (10), which has a lock cylinder (1) with a tappet (2) that is able to be moved from a defined rest position (3) into at least one defined operating position (8, 9), with the operating position (8, 9) being detected by means of a switching contact (4, 6) assigned to the operating position (8, 9) and a signal (14, 16) being generated which specifies whether the tappet (2) is in the operating position (8, 9) or not, **characterised in that** the rest position (3) of the tappet (2) is monitored by means of a switching contact (5) assigned to the rest position (3) and during this process a signal (15) is generated which specifies whether the tappet is located in the rest position (3) or not, and that the signals (14, 15, 16) received from the switching contacts (4, 5, 6) are analyzed to detect a manipulation or an error.

2. Method in accordance with claim 1 or 2, **characterised in that** the tappet (2) is able to be moved into number of defined operating positions (8, 9), with each operating position (8, 9) being monitored by a switching contact (4, 6) and a signal (14, 16) being generated during this process which specifies whether the tappet (2) is located in the operating positions (8, 9) or not, and that the operating positions (8, 9) trigger different actions.

3. Method in accordance with claim 2, **characterised in that** the actions represent a time-limited or permanent enabling of access to a building or a time-limited or permanent activation of an intruder alarm system or alarm system.

4. Method in accordance with one of claims 1 to 3, **characterised in that**, if signals (14, 15, 16) are present which simultaneously indicate an idle and an operating position (15; 14, 16) of the tappet, an alarm is signalled, or if signals (14, 16) are present which simultaneously indicate a number of operating positions 8, 9) of the tappet (2) an error is signalled.

5. Method in accordance with one of claims 1 to 4, **characterised in that**, during monitoring of the operating position (8, 9) by the switching contact (4, 6), the duration of the actuation of the switching contact (4, 6) by the tappet (2) located in the operating position (8, 9) is detected and analyzed and, depending on the period of actuation of the switching contact (4, 6), different actions are triggered.

6. Apparatus for carrying out the method in accordance with one of claims 1 to 5, with a key-operated safety module (10), which has a lock cylinder (1) with a tappet (2), which is able to be moved from a defined rest position (3) into one or more operating positions (8, 9), with the respective operating position (8, 9) being detected by the switching contact (4, 6) assigned to the operating position (8, 9) and the switching contact (4, 6) delivering a signal (14, 16) which specifies whether the tappet (2) is located in an operating position or not, **characterised in that** the rest position (3) of the tappet (2) is monitored by a switching contact (5) assigned to the rest position (3) and the switching contact (5) delivers a signal (15) which specifies whether the tappet (2) is in the rest position or not and that a microcontroller (7) analyses the signals (14, 15, 16) delivered by the switching contacts (4, 5, 6) in order to detect a manipulation or an error.

7. Apparatus in accordance with claim 6, **characterised in that**, if signals (14, 15, 16) are present which simultaneously indicate an idle position and an operating position of the tappet (2), the microcontroller (7) generates an alarm message, or if signals (14, 16) are present which simultaneously indicate a number of operating positions (8, 9) of the tappet (2), the microcontroller (7) generates an error message.

8. Apparatus in accordance with claim 6 or 7, **characterised in that** the time during which the tappet (2) is located in the operating position (8, 9) is detected by the switching contact (4, 6) and is analyzed by the microcontroller (7).

9. Apparatus in accordance with claim 8, **characterised in that**, depending on the time, the microcontroller (7) controls different actions.

10. Use of the apparatus in accordance with one of claims 6 to 9, **characterised in that** the apparatus is used in conjunction with an intruder alarm or alarm system (20) or a keypad, wherein the keypad can be enabled by the safety module.

## Revendications

1. Procédé de contrôle du fonctionnement d'un module ( 10 ) de sécurité, qui peut être commandé par une clé et qui a un cylindre ( 1 ) de fermeture ayant un toc ( 2 ) d'entraînement qui peut passer d'une position ( 3 ) de repos définie à au moins une position ( 8, 9 ) de service définie, la position ( 8, 9 ) de service étant détectée au moyen d'un contact ( 4, 6 ) de commutation associé à la position ( 8, 9 ) de service et un signal ( 14, 16 ) étant produit, signal qui indique si le toc ( 2 ) d'entraînement se trouve dans la position ( 8, 9 ) de service ou ne s'y trouve pas, **caractérisé en ce que** l'on contrôle la position ( 3 ) de repos du toc ( 2 ) d'entraînement au moyen d'un contact ( 5 ) de commutation associé à la position ( 3 ) de repos et on en produit un signal ( 15 ) qui indique si le toc ( 2 ) d'entraînement se trouve dans la position ( 3 ) de repos ou ne s'y trouve pas et **en ce que** l'on exploite les signaux ( 15, 16 ) obtenus par les contacts ( 4, 5, 6 ) de commutation pour reconnaître une manipulation ou un défaut.

2. Procédé suivant la revendication 1 ou 2, **caractérisé en ce que** le toc ( 2 ) d'entraînement peut être mis dans plusieurs positions ( 8, 9 ) de service définies, chaque position ( 8, 9 ) de service étant contrôlée par un contact ( 4, 6 ) de commutation et un signal ( 14, 16 ) en étant produit, signal qui indique si le toc ( 2 ) d'entraînement se trouve dans les positions ( 8, 9 ) de service ou ne s'y trouve pas et **en ce que** les positions ( 8, 9 ) de service déclenchent des actions différentes.

3. Procédé suivant la revendication 2, **caractérisé en ce que** les actions représentent une libération limitée dans le temps ou permanente d'un accès à un bâtiment ou un branchement limité dans le temps ou permanent d'un système d'avertissement d'intrusion ou d'un système d'alerte.

4. Procédé suivant l'une des revendications 1 à 3, **caractérisé en ce que** en présence de les signaux ( 14, 15, 16 ) qui annoncent en même temps une position ( 15 ) de repos et une position ( 14, 16 ) de service du toc ( 2 ) d'entraînement, il se produit une annonce d'alerte ou en présence de signaux ( 14, 16 ) qui annoncent en même temps plusieurs positions ( 8, 9 ) de service, il se produit une annonce de défaut.

5. Procédé suivant l'une des revendications 1 à 4, **caractérisé en ce que**, lors du contrôle de la position ( 8, 9 ) de service par le contact ( 4, 6 ) de commutation, on relève la durée de l'actionnement du contact ( 4, 6 ) de commutation par le toc ( 2 ) d'entraînement se trouvant dans la position ( 8, 9 ) de service et on l'exploite et, en fonction de la durée de l'actionnement du contact ( 4, 6 ) de commutation, on déclenche des actions différentes.

6. Dispositif pour la mise en oeuvre du procédé suivant l'une des revendications 1 à 5, comprenant un module ( 10 ) de sécurité, qui peut être commandé par une clé et qui comporte un cylindre ( 1 ) de fermeture ayant un toc ( 2 ) d'entraînement qui peut passer d'une position ( 3 ) de repos définie à une ou plusieurs positions ( 8, 9 ) de service, la position ( 8, 9 ) de service respective étant détectée par le contact ( 4, 6 ) de commutation associé à la position ( 8, 9 ) de service et le contact ( 4, 6 ) de commutation fournissant un signal ( 14, 16 ) qui indique si le toc ( 2 ) d'entraînement se trouve dans une position ( 8, 9 ) de service ou ne s'y trouve pas, **caractérisé en ce que** la position ( 3 ) de repos du toc ( 2 ) d'entraînement est contrôlée par un contact ( 5 ) de commutation associé à la position ( 3 ) de repos et le contact ( 5 ) de commutation fourni un signal ( 15 ) qui indique si le toc ( 2 ) d'entraînement se trouve dans la position ( 3 ) de repos ou ne s'y trouve pas et **en ce qu'**une micro unité ( 7 ) de commande du dispositif exploite les signaux ( 14, 15, 16 ) fournis par les contacts ( 4, 5, 6 ) de commutation pour reconnaître une manipulation ou un défaut.

7. Procédé suivant la revendication 6, **caractérisé en ce que** la microunité ( 7 ) de commande produit, en présence de signaux ( 14, 15, 16 ) qui annoncent en même temps une position de repos et une position de service du toc ( 2 ) d'entraînement, une annonce d'alerte ou la microunité ( 7 ) de commande produit, en présence de signaux ( 14, 16 ) qui annoncent en même temps plusieurs positions ( 8, 9 ) de service du toc ( 2 ) d'entraînement, une annonce de défaut.

8. Procédé suivant la revendication 6 ou 7, **caractérisé en ce que** le laps de temps pendant lequel le toc ( 2 ) d'entraînement se trouve dans la position ( 8, 9 ) de service est détecté par le contact ( 4, 6 ) de commutation et est exploité par la microunité ( 7 ) de commande.

9. Procédé suivant la revendication 8, **caractérisé en ce que** la microunité ( 7 ) de commande commande des actions différentes en fonction du laps de temps.

10. Procédé suivant l'une des revendications 6 à 9, **caractérisé en ce que** le dispositif est utilisé en liaison avec un système d'avertissement d'intrusion ou avec un système ( 20 ) d'alerte ou avec un clavier, le clavier pouvant être libéré par le module de sécurité.
